# EUROPÄISCHE PATENTSCHRIFT

(11) **EP 1 424 177 B1**
(45) Veröffentlichungstag und Bekanntmachung des Hinweises auf die Patenterteilung: **18.04.2007**
(21) Anmeldenummer: 03026410.5
(22) Anmeldetag: 19.11.2003
(51) Int. Cl.: B28B 13/06, B28B 7/38

(54) **Verfahren und Vorrichtung zur Herstellung von Keramikgegenständen wie Tassen, Becher o. dgl.**
Method and apparatus for manufacturing ceramic products such as cups or mugs or the like
Procédé et dispositif pour la fabrication d'articles en céramique tels que tasses ou gobelets ou analogues

(30) Priorität: 29.11.2002 DE 10255693
(43) Veröffentlichungstag der Anmeldung: 02.06.2004
(73) Patentinhaber: Maschinen- und Stahlbau Julius Lippert GmbH & Co. KG, 92690 Pressath (DE)
(72) Erfinder: Seer, Alois, 92727 Waldthurn (DE)
(74) Vertreter: LOUIS, PÖHLAU, LOHRENTZ

(56) Entgegenhaltungen:
- EP-A- 0 463 179
- EP-A- 0 484 979
- GB-A- 2 321 615
- PATENT ABSTRACTS OF JAPAN Bd. 1996, Nr. 11, 29. November 1996 (1996-11-29) & JP 08 192414 A (INAX CORP), 30. Juli 1996 (1996-07-30)

## Beschreibung

Die Erfindung betrifft ein Verfahren zur Herstellung von Keramikgegenständen, insbesondere von Bechern, Tassen o.dgl., wobei in einem ersten Verfahrensschritt mindestens ein Keramikgegenstand in einer eine Oberform und eine Unterform aufweisenden Gießform gegossen und abschließend gepreßt wird, sowie eine Vorrichtung zur Durchführung dieses Verfahrens.

Aus der DE 100 03 325 A1 ist eine Antriebs- bzw. Schließvorrichtung insbesondere für ein Formteil wie die Oberform einer Gießform bekannt, wobei das Formteil mit einer Vorschubspindel verbunden ist, die durch eine Spindelmutter durchgeschraubt ist. Die Vorschubspindel ist mittels eines Spindelantriebs hoher Drehzahl und niedrigen Drehmomentes und die Spindelmutter ist mittels eines Mutterantriebs niedriger Drehzahl und hohen Drehmoments antreibbar. Damit ist es möglich, die Gießform schnell zu schließen und am Ende des Gießprozesses auf den gegossenen Keramikgegenstand einen gewünschten hohen Preßdruck auszuüben.

Eine einfach ausgebildete und eine sehr exakte Bewegung der Spindelmutter erlaubende Antriebs- bzw. Schließvorrichtung der oben genannten Art ist in der älteren DE 102 23 430 beschrieben.

Nach Abschluß des jeweiligen Gieß- und anschließenden Preß-Prozesses, d.h. nach dem Öffnen der Gießform, ist es von Wichtigkeit, daß der jeweilige Keramikgegenstand, bei dem es sich insbesondere um einen Becher, eine Tasse o.dgl. handelt, schnell aus der Gießform entnommen wird, um eine gewünschte Produktivität zu ermöglichen. Nach dem Öffnen der Gießform wird die Oberform gereinigt, d.h. mit einer Flüssigkeit, vorzugsweise mit Wasser, gespült. Der aus der Gießform entnommene Keramikgegenstand darf jedoch mit der Spülflüssigkeit, d.h. mit dem Wasser, nicht in Berührung kommen.

Aus der DE 297 11 997 U1 ist eine Vorrichtung zur Herstellung eines topfartigen Formkörpers aus tonhaltigem plastischem Material mit einer topfartigen Unterform und einem eine Innenform bildenden Formstempel, die relativ gegeneinander bewegbar sind, und mit einer Entnahmeeinheit bekannt, wobei die Unterform auf einem Schlitten angeordnet und zwischen einer Preßstellung und einer Entnahmestellung linear hin- und herbewegbar ist. Diese bekannte Vorrichtung weist eine Entnahmesaugeinrichtung auf, die zwischen einer seitlichen Position und einer Entnahme-Saugposition hin- und herverstellbar ist.

Die DE 198 24 716 A1 beschreibt eine Preßanlage zur Herstellung von schalenförmigen keramischen Preßkörpern, mit einer Oberform und einer Unterform, wobei zum Reinigen der Oberform eine Putzeinrichtung vorgesehen ist. Diese Putzeinrichtung enthält u.a. eine Spüleinrichtung.

Aus der GB 2 321 615 A ist eine Vorrichtung zur Herstellung von Keramikgegenständen bekannt, die eine Anzahl Oberformen und eine Unterform sowie seitlich neben der Unterform ein Aufnahmeelement für einen hergestellten Keramikgegenstand aufweist. Der jeweilige Keramikgegenstand wird zwischen einer Oberform und der Unterform durch Pressen hergestellt. Das Aufnahmeelement besitzt im wesentlichen die gleiche Form wie die Unterform. Der gepreßte Keramikgegenstand wird an das Aufnahmeelement freigegeben, gleichzeitig wird zwischen der Ober- und der Unterform ein weiterer Keramikgegenstand gepreßt.

Die EP 0 463 179 A1 offenbart eine Hochdruck-Schlickergießvorrichtung mit einer Gießform aus porösem Material. Bei dem porösen Material handelt es sich um Bohrnitrit und mindestens ein weiteres bzw. anderes Keramikmaterial. Diese bekannte Hochdruck-Schlickergießvorrichtung weist außerdem einen Gießtisch mit einer Halteeinrichtung zum Halten der Gießform sowie eine Erzeugnisfreigabevorrichtung auf. Diese bekannte Hochdruck-Schlickergießvorrichtung kann außerdem eine Ultraschall-Reinigungsvorrichtung und/oder eine Trocknungsvorrichtung aufweisen. Die Gießform-Reinigungsvorrichtung, die Gießform-Trocknungsvorrichtung, die Hochdruck-Schlickergießvorrichtung und die Erzeugnisfreigabevorrichtung können aufeinanderfolgend angeordnet sein. Eine Transportvorrichtung kann zum Transport der Gießform nacheinander zur Gießform-Reinigungsvorrichtung, zur Gießform-Trocknungsvorrichtung, zur Hochdruck-Schlickergießvorrichtung und zur Erzeugnisfreigabevorrichtung vorgesehen sein.

Aus der EP 0 484 979 A1 ist eine Druckgußvorrichtung zur Herstellung von Keramikgegenständen bekannt, die eine Oberform und eine Unterform aufweist. Die Oberform ist an einer Verstelleinrichtung vertikal verstellbar angeordnet. Die Verstelleinrichtung ist an einer Schieneneinrichtung horizontal verstellbar vorgesehen. Zwischen die Ober- und der Unterform ist im geschlossenen Zustand ein Keramikschlicker unter Druck eingießbar, um in der Druckgußform einen grünen Sanitärgegenstand oder dergleichen herzustellen. An der Verstelleinrichtung ist außerdem eine Entwässerungseinrichtung vertikal verstellbar angeordnet. Am unteren Ende der Entwässerungseinrichtung ist ein poröses Element angebracht, das dazu vorgesehen ist, Wasser von der Innenseite der Unterform zu absorbieren. Eine Preßplatte dient zum Zusammendrücken des porösen Elementes, um dieses zu entwässern.

Die JP-A-08192414 offenbart eine Druckgußvorrichtung mit einer Ober- und einer Unterform, wobei die Oberform nach dem Druckgießen zur Herstellung eines grünen Keramikgegenstandes von der Unterform abgehoben und mit dem hergestellten grünen Keramikgegenstand in eine Freigabeposition verstellt wird, in der der grüne Keramikgegenstand auf eine Platte abgestellt wird. Die Oberform wird dann in eine Reinigungsvorrichtung bewegt und in dieser gewaschen. Die Unterform wird mit Hilfe eines Roboters gereinigt.

Der Erfindung liegt die Aufgabe zugrunde, ein Verfahren und eine Vorrichtung der eingangs genannten Art zu schaffen, wobei es mit hoher Produktivität möglich ist, Keramikgegenstände, insbesondere Becher, Tassen, o.dgl. herzustellen.

Diese Aufgabe wird durch das Verfahren des Anspruchs 1 gelöst, worin einem an den eingangs erwähnten ersten Verfahrensschritt anschließenden zweiten Verfahrensschritt die Gießform geöffnet, die Oberform seitlich zu einer Spülposition bewegt und in der Spülposition gespült wird, wobei simultan mit der seitlichen Verstellung der Oberform eine Entnahmesaugeinrichtung von einer seitlichen Warteposition zur geöffneten Gießform in eine Saugposition bewegt, der mindestens eine Keramikgegenstand angesaugt und von der Unterform der Gießform abgehoben wird, daß in einem dritten Verfahrensschritt die Entnahmesaugeinrichtung mit dem mindestens einen angesaugten Keramikgegenstand seitlich zu einer Bedüsungsposition bewegt wird, in der der mindestens eine Keramikgegenstand bedüst wird, wobei simultan mit der seitlichen Verstellung der Entnahmesaugeinrichtung die Oberform der Gießform wieder in die Gießposition zurückbewegt, die Gießform geschlossen und ein neuer Gießprozeß zur Herstellung mindestens eines weiteren, neuen Keramikgegenstandes gestartet wird, daß in einem vierten Verfahrensschritt die Entnahmesaugeinrichtung in eine Abgabeposition bewegt und der mindestens eine Keramikgegenstand von der Entnahmesaugeinrichtung an eine Abtransporteinrichtung übergeben wird, und daß in einem fünften Verfahrensschritt die Entnahmesaugeinrichtung in die Warteposition zurückbewegt wird und in der Warteposition verbleibt, bis der erneute Gießprozeß beendet ist.

Erfindungsgemäß kommt also ein gekoppeltes Entnahmesystem wie im Anspruch 4 definiert zur Anwendung, bei dem die Oberform der Gießform seitlich in eine Spülposition und gleichzeitig die Entnahmesaugeinrichtung von der seitlichen Warteposition in eine Saugposition bewegt wird, wobei desweiteren der hergestellte mindestens eine Keramikgegenstand von der zur Gießposition der Gießform zugehörigen Saugposition in die Bedüsungsposition, von der Bedüsungsposition in die Abgabeposition und von dort zurück in die Warteposition bewegt wird, während ein erneuter Gießprozeß stattfindet.

Mit Hilfe des erfindungsgemäßen Verfahrens ist es also möglich, Keramikgegenstände, insbesondere Becher, Tassen o.dgl. mit hoher Produktivität herzustellen.

Bei der Durchführung des erfindungsgemäßen Verfahrens hat es sich als zweckmäßig erwiesen, wenn die Oberform in der seitlich neben der Gießposition befindlichen Spülposition mit einer Flüssigkeit, vorzugsweise mit Wasser, gespült wird. Desgleichen hat es sich als zweckmäßig erwiesen, wenn der mindestens eine gegossene und abschließend gepreßte Keramikgegenstand in der Bedüsungsposition mit einem Gas, vorzugsweise mit Luft, bedüst wird.

Die der Erfindung zugrundeliegende Aufgabe wird vorrichtungsgemäß dadurch gelöst, daß die Oberform und eine Entnahmesaugeinrichtung an einer Verstelleinrichtung angeordnet sind, die zum hin- und hergehenden Verstellen der Oberform zwischen einer Gießposition und einer davon seitlich beabstandeten Spülposition und simultan zum Verstellen der Entnahmesaugeinrichtung zwischen einer in bezug auf die Gießposition seitlichen Warteposition, einer zur Gießposition zugeordneten Saugposition, und einer in bezug auf die Gießposition seitlichen Bedüsungs- und Abtransportposition vorgesehen ist. Die Spülposition der Oberform ist dabei vorzugsweise durch eine Spüleinrichtung bestimmt, in der die Oberform mit einer Flüssigkeit, vorzugsweise mit Wasser, gespült wird.

Als zweckmäßig hat es sich erwiesen, wenn die Verstelleinrichtung einen ersten Verstellschlitten aufweist, an dem die Oberform und die Entnahmesaugeinrichtung vorgesehen sind. An dem ersten Verstellschlitten ist vorzugsweise ein zweiter Verstellschlitten vorgesehen, mittels dem die Entnahmesaugeinrichtung zwischen der Bedüsungsposition, der Abgabeposition und der Warteposition verstellbar ist. Die Bedüsungsposition der Entnahmesaugeinrichtung ist zweckmäßigerweise durch eine Bedüsungseinrichtung bestimmt, in der der mindestens eine mittels der Entnahmesaugeinrichtung angesaugte und festgehaltene Keramikgegenstand mit einem Gas, vorzugsweise mit Luft, bedüst wird. Die Abgabeposition der Entnahmesaugeinrichtung ist zweckmäßigerweise durch eine Abtransporteinrichtung für Keramikgegenstände bestimmt.

Weitere Einzelheiten, Merkmale und Vorteile des erfindungsgemäßen Verfahrens bzw. der erfindungsgemäßen Vorrichtung zur Herstellung von Keramikgegenständen, insbesondere von Bechern, Tassen o.dgl., ergeben sich aus der nachfolgenden Beschreibung eines in der Zeichnung schematisch dargestellten Ausführungsbeispieles der erfindungsgemäßen Vorrichtung bzw. der wesentlichen Verfahrensschritte des mit der erfindungsgemäßen Vorrichtung durchführbaren erfindungsgemäßen Verfahrens.

Es zeigen:
- Figur 1: die Vorrichtung bzw. den ersten Verfahrensschritt des mit der Vorrichtung durchführbaren Verfahrens,
- Figur 2: eine der Figur 1 ähnliche Darstellung zur Verdeutlichung des zweiten Verfahrensschrittes zur Herstellung von Bechern, Tassen o.dgl.,
- Figur 3: eine den Figuren 1 und 2 ähnliche Darstellung zur Verdeutlichung des dritten Verfahrensschrittes,
- Figur 4: eine Darstellung des vierten Verfahrensschrittes der Vorrichtung gemäß den Figuren 1 bis 3,
- Figur 5: eine den Figuren 1 bis 4 ähnliche Darstellung zur Verdeutlichung des fünften Verfahrensschrittes, der wiederum dem in Figur 1 gezeichneten Verfahrensschritt entspricht, so daß der Verfahrens-Zyklus geschlossen ist.

Figur 1 zeigt eine Ausbildung der Vorrichtung 10 zur Herstellung von Keramikgegenständen 12, bei denen es sich insbesondere um Becher, Tassen o.dgl. handelt. Die Vorrichtung 10 weist eine Gießform 14 mit einer Oberform 16 und mit weiteren Formteilen 18 wie einer Unterform und Seitenteilen auf.

Die Oberform 16 und eine Entnahmesaugeinrichtung 20 sind an einer Verstelleinrichtung 22 vorgesehen, die einen ersten Verstellschlitten 24 und einen zweiten Verstellschlitten 26 (sh. insbes. auch Figur 4) aufweist.

Die Vorrichtung 10 weist seitlich neben der Gießform 14, d.h. seitlich neben den Formteilen 18 der Gießform 14 eine Spüleinrichtung 28 für die Oberform 16 der Gießform 14 auf. Die Vorrichtung 10 weist außerdem seitlich neben den Formteilen 18 der Gießform 14 - auf der der Spüleinrichtung 28 gegenüberliegenden Seite - eine Bedüsungseinrichtung 30 auf, die zum Bedüsen von in der Gießform 14 hergestellten Keramikgegenständen 12 dient.

In der Nachbarschaft der Bedüsungseinrichtung 30 ist eine Abtransporteinrichtung 32 vorgesehen, mittels welcher in der Gießform 14 hergestellte Keramikgegenstände 12 von der Vorrichtung 10 - beispielsweise zu einem Trocknungs- und/oder Brennofen - transportiert werden.

Gleiche Einzelheiten sind in den Figuren 1 bis 5 jeweils mit denselben Bezugsziffern bezeichnet, wobei die Figur 1 einen ersten Verfahrensschritt zur Herstellung von Keramikgegenständen 12 verdeutlicht. In diesem ersten Verfahrensschritt wird in der geschlossenen Gießform 14 mindestens ein Keramikgegenstand 12 gegossen und am Ende des Gießvorgangs gepreßt. Die Entnahmesaugeinrichtung 20, die bei dem dargestellten Ausführungsbeispiel der Vorrichtung 10 zwei Sauger 34 aufweist, befindet sich während des in Figur 1 dargestellten ersten Verfahrensschrittes in einer Warteposition seitlich neben der Gießform 12.

Nach Abschluß des Gieß- und Preßvorgangs wird die Gießform 14 geöffnet und in einem in Figur 2 verdeutlichten zweiten Verfahrensschritt die Oberform 16 der Gießform 14 seitlich zu einer durch die Spüleinrichtung 28 bestimmten Spülposition bewegt. Simultan wird in diesem zweiten Verfahrensschritt die Entnahmesaugeinrichtung 20 von der in Figur 1 dargestellten seitlichen Warteposition in eine Saugposition bewegt, der mindestens eine in der Gießform 14 hergestellte Keramikgegenstand 12 mit Hilfe des entsprechenden Saugers 34 angesaugt und von der Unterform der Gießform 14 abgehoben.

In dem durch die Figur 3 dargestellten dritten Verfahrensschritt wird die Entnahmesaugeinrichtung 20 mit dem mindestens einen angesaugten Keramikgegenstand 12 seitlich zu der durch die Bedüsungseinrichtung 30 bestimmten Bedüsungsposition bewegt, in der der jeweilige Keramikgegenstand 12 mit einem Gas, vorzugsweise mit Luft, bedüst wird. Gleichzeitig wird die Oberform 16 mit Hilfe der Verstelleinrichtung 22 weder in die Gießposition zurückbewegt, die Gießform 14 geschlossen und ein neuer Gießprozeß gestartet, in welchem mindestens ein weiterer neuer Keramikgegenstand hergestellt, d.h. gegossen wird. Während dieses Herstellungsvorgangs wird die Entnahmesaugeinrichtung 20 mit Hilfe der Verstelleinrichtung 22 von der Spülposition in eine durch die Abtransporteinrichtung 32 bestimmte Abgabeposition weiterbewegt. Dieser vierte Verfahrensschritt ist in Figur 4 verdeutlicht. Nach der Übergabe des mindestens einen Keramikgegenstandes 12 an die Abtransporteinrichtung 32 wird die Entnahmesaugeinrichtung 20 wieder in die auch in Figur 1 verdeutlichte Warteposition zurückbewegt. Die Entnahmesaugeinrichtung 20 verbleibt in dieser Warteposition so lange, bis der in Verbindung mit Figur 3 und 4 beschriebene erneute Gießprozeß beendet ist. Der in Figur 5 verdeutlichte fünfte Verfahrensschritt entspricht folglich dem in Figur 1 gezeichneten ersten Verfahrensschritt, d.h. es ergibt sich ein in sich geschlossener Verfahrens-Zyklus.

## Patentansprüche

1. Verfahren zur Herstellung von Keramikgegenständen (12), insbesondere von Bechern, Tassen, o.dgl., wobei in einem ersten Verfahrensschritt mindestens ein Keramikgegenstand (12) in einer eine Oberform (16) und eine Unterform aufweisenden Gießform (14) gegossen und abschließend gepreßt wird,
**dadurch gekennzeichnet,**
**daß** in einem zweiten Verfahrensschritt die Gießform (14) geöffnet, die Oberform (16) seitlich zu einer Spülposition bewegt und in der Spülposition gespült wird, wobei simultan mit der seitlichen Verstellung der Oberform (16) eine Entnahmesaugeinrichtung (20) von einer seitlichen Warteposition zur geöffneten Gießform (14) in eine Saugposition bewegt, der mindestens eine Keramikgegenstand (12) angesaugt und von der Unterform abgehoben wird,
**daß** in einem dritten Verfahrensschritt die Entnahmesaugeinrichtung (20) mit dem mindestens einen angesaugten Keramikgegenstand (12) seitlich zu einer Bedüsungsposition bewegt wird, in der der mindestens eine Keramikgegenstand (12) bedüst wird, wobei simultan mit der seitlichen Verstellung der Entnahmesaugeinrichtung (20) die Oberform (16) wieder in die Gießposition zurückbewegt, die Gießform (14) geschlossen und ein neuer Gießprozeß zur Herstellung mindestens eines weiteren neuen Keramikgegenstandes (12) gestartet wird, daß in einem vierten Verfahrensschritt die Entnahmesaugeinrichtung (20) in eine Abgabeposition bewegt und der mindestens eine Keramikgegenstand (12) von der Entnahmesaugeinrichtung (20) an eine Abtransporteinrichtung (32) übergeben wird, und daß in einem fünften Verfahrensschritt die Entnahmesaugeinrichtung (20) in die Warteposition zurückbewegt wird und in der Warteposition verbleibt, bis der erneute Gieß- und Preßprozeß in der geschlossenen Gießform (14) beendet ist.

2. Verfahren nach Anspruch 1,
**dadurch gekennzeichnet,**
**daß** die Oberform (16) in der Spülposition mit einer Flüssigkeit, vorzugsweise mit Wasser, gespült wird.

3. Verfahren nach Anspruch 1,
**dadurch gekennzeichnet,**
**daß** der mindestens eine Keramikgegenstand (12) mit einem Gas, vorzugsweise mit Luft, bedüst wird.

4. Vorrichtung zur Herstellung von Keramikgegenständen (12), insbesondere von Bechern, Tassen o.dgl., mit einer eine Oberform (16) und eine Unterform aufweisenden Gießform (14),
**dadurch gekennzeichnet,**
**daß** die Oberform (16) und eine Entnahmesaugeinrichtung (20) an einer Verstelleinrichtung (22) angeordnet sind, die zum hin- und hergehenden Verstellen der Oberform (16) zwischen einer Gießposition und einer davon seitlich beabstandeten Spülposition und simultan zum Verstellen der Entnahmesaugeinrichtung (20) zwischen einer in bezug auf die Gießposition seitlichen Warteposition, einer zur Gießposition zugeordneten Saugposition, und einer in bezug auf die Gießposition seitlichen Bedüsungs- und einer Abtransportposition vorgesehen ist.

5. Vorrichtung nach Anspruch 4,
**dadurch gekennzeichnet,**
**daß** die Spülposition der Oberform (16) durch eine Spüleinrichtung (28) bestimmt ist, in der die Oberform (16) mit einer Flüssigkeit, vorzugsweise mit Wasser, gespült wird.

6. Vorrichtung nach Anspruch 4,
**dadurch gekennzeichnet,**
**daß** die Verstelleinrichtung (22) einen ersten Verstellschlitten (24) aufweist, an dem die Oberform (16) und die Entnahmesaugeinrichtung (20) vorgesehen sind.

7. Vorrichtung nach Anspruch 6,
**dadurch gekennzeichnet,**
**daß** an dem ersten Verstellschlitten (24) ein zweiter Verstellschlitten (26) vorgesehen ist, mittels dem die Entnahmesaugeinrichtung (20) zwischen der Bedüsungsposition, der Abgabeposition und der Warteposition verstellbar ist.

8. Vorrichtung nach Anspruch 6,
**dadurch gekennzeichnet,**
**daß** die Bedüsungsposition der Entnahmesaugeinrichtung (20) durch eine Bedüsungseinrichtung (30) bestimmt ist, in der der mindestens eine mittels der Entnahmesaugeinrichtung (20) angesaugte Keramikgegenstand (12) mit einem Gas, vorzugsweise mit Luft, bedüst wird.

9. Vorrichtung nach Anspruch 6,
**dadurch gekennzeichnet,**
**daß** der Abgabeposition der Entnahmesaugeinrichtung (20) eine Abtransporteinrichtung (32) für Keramikgegenstände (12) zugeordnet ist.

## Claims

1. Method for manufacturing ceramic articles (12), in particular mugs, cups or the like, wherein in a first method step at least one ceramic article (12) is cast in a mould (14) having a top box (16) and a bottom box, **characterized in that** in a second method step the mould (14) is opened, the top box (16) is moved laterally to a rinsing position and in the rinsing position is rinsed, concurrently with the lateral adjustment of the top box (16) an extraction suction device (20) being moved from a lateral stand-by position beside the open mould (14) into a suction position, the at least one ceramic article (12) is sucked up and is lifted from the bottom box, **in that** in a third method step the extraction suction device (20) with the at least one sucked-up ceramic article (12) is moved laterally to a sprinkling position in which the at least one ceramic article (12) is sprinkled, concurrently with the lateral adjustment of the extraction suction device (20) the top box (16) being moved back into the casting position, the mould (14) is closed and a new casting process for the manufacture of at least one further new ceramic article (12) is started, **in that** in a fourth method step the extraction suction device (20) is moved into a discharge position and the at least one ceramic article (12) is transferred by the extraction suction device (20) to an evacuating device (32), and **in that** in a fifth method step the extraction suction device (20) is moved back into the stand-by position and remains in the stand-by position until the renewed casting and pressing process in the closed mould (14) is completed.

2. Method according to Claim 1, **characterized in that** the top box (16), in the rinsing position, is rinsed with a liquid, preferably with water.

3. Method according to Claim 1, **characterized in that** the at least one ceramic article (12) is sprinkled with a gas, preferably with air.

4. Apparatus for manufacturing ceramic articles (12), in particular mugs, cups or the like, comprising a mould (14) having a top box (16) and a bottom box, **characterized in that** the top box (16) and an extraction suction device (20) are disposed on a adjusting device (22), which is provided for the to-and-fro adjustment of the top box (16) between a casting position and a rinsing position, laterally distanced therefrom, and simultaneously for the adjustment of the extraction suction device (20) between a, in relation to the casting position, lateral stand-by position, a suction position assigned to the casting position and a, in relation to the casting position, lateral sprinkling position and an evacuation position.

5. Apparatus according to Claim 4, **characterized in that** the rinsing position of the top box (16) is determined by a rinsing device (28) in which the top box (16) is rinsed with a liquid, preferably with water.

6. Apparatus according to Claim 4, **characterized in that** the adjusting device (22) has a first adjusting slide (24), on which the top box (16) and the extraction suction device (20) are provided.

7. Apparatus according to Claim 6, **characterized in that**, on the first adjusting slide (24), a second adjusting slide (26) is provided, by means of which the extraction suction device (20) is displaceable between the sprinkling position, the discharge position and the stand-by position.

8. Apparatus according to Claim 6, **characterized in that** the sprinkling position of the extraction suction device (20) is determined by a sprinkling device (30) in which the at least one ceramic article (12) sucked up by means of the extraction suction device (20) is sprinkled with a gas, preferably with air.

9. Apparatus according to Claim 6, **characterized in that** to the discharge position of the extraction suction device (20) there is assigned an evacuating device (32) for ceramic articles (12).

## Revendications

1. Procédé de fabrication d'objets en céramique (12), en particulier des gobelets, tasses ou éléments similaires, dans lequel au moins un objet en céramique est moulé au cours d'une première étape du procédé dans un moule (14) comportant une empreinte supérieure (16) et une empreinte inférieure et est pressé ensuite, **caractérisé en ce que**, dans une deuxième étape du procédé, le moule (14) est ouvert, l'empreinte supérieure (16) est déplacée latéralement vers une position de rinçage et est rincée dans la position de rinçage, sachant que, simultanément avec le déplacement latéral de l'empreinte supérieure (16), un dispositif de démoulage par aspiration (20) est déplacé depuis une position d'attente latérale vers le moule (14) ouvert, ledit au moins un objet en céramique (12) est aspiré et est démoulé de l'empreinte inférieure, **en ce que** dans une troisième étape du procédé, le dispositif de démoulage par aspiration (20), conjointement avec ledit au moins un objet en céramique (12) aspiré, est déplacé latéralement vers une position de pulvérisation, dans laquelle ledit au moins un objet en céramique (12) est pulvérisé, sachant que simultanément avec le déplacement du dispositif de démoulage par aspiration (20), l'empreinte supérieure (16) est ramenée dans la position de moulage, le moule (14) est fermé et un nouveau processus de moulage pour la fabrication d'au moins un objet en céramique (12) commence, **en ce que**, dans une quatrième étape du procédé, le dispositif de démoulage par aspiration (20) est déplacé vers une position de déchargement et ledit au moins un objet en céramique (12) est transféré par le dispositif de démoulage par aspiration (20) sur un dispositif d'évacuation (32), et **en ce que**, dans une cinquième étape du procédé, le dispositif de démoulage par aspiration (20) est ramené dans la position d'attente et reste dans la position d'attente jusqu'à ce que le nouveau processus de moulage et pressage dans le moule (14) fermé soit terminé.

2. Procédé selon la revendication 1, **caractérisé en ce que** l'empreinte supérieure (16), dans la position de rinçage, est rincée avec un liquide, de préférence l'eau.

3. Procédé selon la revendication 1, **caractérisé en ce qu'**un gaz, de préférence l'air est pulvérisé sur ledit au moins un objet en céramique (12).

4. Dispositif de fabrication d'objets en céramique (12), en particulier des gobelets, tasses ou éléments similaires, comportant un moule (14) formé par une empreinte supérieure (16) et une empreinte inférieure, **caractérisé en ce que** l'empreinte supérieure (16) et un dispositif de démoulage par aspiration (20) sont prévus sur un dispositif de déplacement (22), au moyen duquel l'empreinte supérieure (16) peut être déplacée en va-et-vient entre une position de moulage et une position de rinçage, située à distance latérale de cette dernière, et simultanément le dispositif de démoulage par aspiration (20) peut être déplacé en va-et-vient entre une position d'attente latérale par rapport à la position de moulage et une position d'aspiration associée à la position de moulage.

5. Dispositif selon la revendication 4, **caractérisé en ce que** la position de rinçage de l'empreinte supérieure (16) est déterminée par un dispositif de rinçage (28), dans lequel l'empreinte supérieure (16) est rincée avec un liquide, de préférence l'eau.

6. Dispositif selon la revendication 4, **caractérisé en ce que** le dispositif de déplacement (22) comporte un premier chariot de déplacement (24), sur lequel sont prévus l'empreinte supérieure (16) et le dispositif de démoulage par aspiration (20).

7. Dispositif selon la revendication 6, **caractérisé en ce que** sur le premier chariot de déplacement (24) est prévu un deuxième chariot de déplacement (26), au moyen duquel le dispositif de démoulage par aspiration (20) peut être déplacé entre une position de pulvérisation, une position de déchargement et la position d'attente.

8. Dispositif selon la revendication 6, **caractérisé en ce que** la position de pulvérisation du dispositif de démoulage par aspiration (20) est déterminée par un dispositif de pulvérisation (30), dans lequel un gaz, de préférence l'air est pulvérisé sur ledit au moins un objet en céramique (12), aspiré au moyen du dispositif de démoulage par aspiration (20).

9. Dispositif selon la revendication 6, **caractérisé en ce qu'**un dispositif d'évacuation (32) des objets en céramique (12) est associé à la position de déchargement du dispositif de démoulage par aspiration (20).
